# FASCICULE DE BREVET EUROPEEN

(11) **EP 2 650 457 B1**
(45) Date de publication et mention de la délivrance du brevet: **04.03.2015**
(21) Numéro de dépôt: 13305475.9
(22) Date de dépôt: 11.04.2013
(51) Int. Cl.: E05B 47/06, E05B 63/00, G07C 9/00, E05B 47/00

(54) **Dispositif de commande de l'ouverture d'une porte**
Türöffnungssteuervorrichtung
Door opening control device

(30) Priorité: 13.04.2012 FR 1253448
(43) Date de publication de la demande: 16.10.2013
(73) Titulaire: Unitecnic, 94140 Alfortville (FR)
(72) Inventeur: Manissol, Mickaël, 27560 Epreville-en-Lieuvin (FR); Denis, Thierry, 77100 Meaux (FR)
(74) Mandataire: Intès, Didier Gérard André

(56) Documents cités:
- WO-A1-2009/078800
- DE-C1- 10 053 019
- US-A- 5 960 656
- US-A1- 2002 144 526
- US-A1- 2008 196 457
- US-A1- 2010 012 454
- US-B1- 6 460 903

## Description

La présente invention concerne un dispositif de commande de l'ouverture d'une porte comprenant un carré de commande ayant un axe de rotation, une poignée apte à être actionnée par un utilisateur, des moyens de solidarisation en rotation aptes à être activés pour solidariser la poignée en rotation avec le carré de commande, des moyens pour entrer une information d'autorisation d'ouverture, et des moyens d'activation aptes à activer les moyens de solidarisation en rotation lorsque l'information d'autorisation est entrée.

Des dispositifs de ce type sont connus, par exemple par la demande WO 2009/078800. La poignée peut être une béquille ou, par exemple, un bouton rotatif. Tant que l'information d'autorisation n'est pas entrée, la poignée tourne dans le vide ou est bloquée en rotation. Lorsque cette information est entrée, les moyens de solidarisation étant activés, l'actionnement de la poignée fait tourner le carré de commande. De manière classique, un pène est alors entraîné en rotation par ce carré, ce qui permet l'ouverture de la porte.

L'information d'autorisation d'ouverture peut être un code entré par l'utilisateur ou lu ou transmis à partir d'un badge, ou encore une information biométrique, détectée par un ou plusieurs capteurs. De manière générale, cette information est de tout type convenable pour associer une autorisation d'ouverture à un utilisateur particulier ou à des circonstances particulières.

Dans la demande de brevet WO 2009/078800 précitée, des moyens de solidarisation en rotation sont relativement complexes et font appel à des organes d'engagement, en particulier des billes, déplaçables radialement sous l'effet d'une sollicitation axiale.

Du fait de ce déplacement complexe, avec une composante axiale et une composante radiale, le dispositif est lui-même relativement complexe. Pour préserver l'esthétique de l'ensemble, en particulier de la poignée, les billes d'engagement doivent être de très petites dimensions, et doivent coopérer avec des organes eux-mêmes de petites dimensions. Cette miniaturisation augmente encore la complexité du dispositif et son coût. Par ailleurs, la demande US 2002/0144526 divulgue un dispositif du type précité, dans lequel les moyens de solidarisation en rotation comprennent un crabot à dents axiales qui est solidaire en rotation d'un premier des éléments constitués par le carré de commande et par la poignée, et une pièce réceptrice qui est solidaire en rotation du deuxième desdits éléments et qui présente au moins une cavité réceptrice, les moyens d'activation étant aptes à provoquer un déplacement du crabot vers la porte (en s'éloignant de la poignée), parallèlement à l'axe de rotation depuis une position désactivée dans laquelle les dents du crabot sont en dehors de la cavité réceptrice jusqu'à une position activée dans laquelle les dents sont engagées dans la cavité réceptrice.

Ce dispositif est relativement compact, mais il peut être activé par inadvertance ou par malveillance. En effet, il est possible de provoquer un déplacement du crabot vers sa position activée en tapant axialement sur la poignée. La course d'engagement du crabot étant faible, un léger déplacement peut suffire à faire s'engager ses dents, au moins momentanément, dans la cavité de la pièce réceptrice. En actionnant rapidement la poignée au moment précis de cet engagement, il est possible d'activer les moyens de solidarisation sans pour autant posséder d'information d'autorisation d'ouverture valide.

Le document US 6460903B divulgue un dispositif selon le préambule de la revendicaton 1.

L'invention vise à proposer un dispositif de commande qui soit à la fois simple et fiable par rapport au risque d'effraction, tout en tenant dans un encombrement réduit, de manière à permettre des choix esthétiques multiples pour le dispositif dans son ensemble et, en particulier, pour la poignée.

Ainsi, l'invention concerne un dispositif de commande de l'ouverture d'une porte comprenant un carré de commande ayant un axe de rotation, une poignée apte à être actionnée par un utilisateur, des moyens de solidarisation en rotation aptes à être activés pour solidariser la poignée en rotation avec le carré de commande, des moyens pour entrer une information d'autorisation d'ouverture, et des moyens d'activation aptes à activer les moyens de solidarisation en rotation lorsque l'information d'autorisation est entrée, les moyens de solidarisation en rotation comprenant au moins une broche solidaire en rotation d'un premier des éléments constitués par le carré de commande et par la poignée, et une pièce réceptrice, solidaire en rotation du deuxième desdits éléments et présentant au moins une cavité réceptrice, les moyens d'activation étant aptes à provoquer un déplacement de la broche parallèlement à l'axe de rotation entre une position désactivée dans laquelle ladite broche est en dehors de la cavité réceptrice et une position activée dans laquelle la broche est engagée dans la cavité réceptrice, la broche étant portée par un support apte à être déplacé axialement par les moyens d'activation, tel qu'il comporte une tige d'actionnement, disposée selon l'axe de rotation et traversant un perçage central de la pièce réceptrice de manière à présenter une extrémité de commande accessible depuis l'autre côté de la pièce réceptrice par rapport à la broche et tel que les moyens d'activation sont disposés sur ledit autre côté et coopèrent avec ladite extrémité de commande, caractérisé en ce que la tige d'actionnement est directement solidaire du support.

La solidarisation en rotation est particulièrement fiable, et s'opère par un simple engagement de la broche dans la cavité réceptrice. Il est aisé de dimensionner la broche de telle sorte que, tout en ayant des dimensions faibles, elle résiste aux efforts de cisaillement permettant la solidarisation en rotation. De plus, il n'est pas nécessaire que son déplacement axial soit d'amplitude importante. La broche peut se loger dans la partie de la poignée en saillie axiale sur la porte, globalement dans le prolongement du carré de commande, sans nécessiter une poignée de dimensions radiales importantes et sans nécessiter une embase ou une rosace de fixation de la poignée à la porte, de dimensions importantes.

En plus de sa grande compacité, le dispositif présente une sécurité renforcée. Dans la mesure où la tige d'actionnement présente une extrémité de commande accessible depuis l'autre côté de la pièce réceptrice par rapport à la broche, la solidarisation en rotation se fait par un déplacement axial de la broche vers la poignée, c'est-à-dire en s'éloignant de la porte. Grâce au fait que la tige de commande traverse un perçage de la pièce réceptrice, le sens d'engagement de la broche est inversé par rapport aux dispositifs connus. Une telle configuration est très fiable, puisqu'en tapant axialement sur la poignée, on ne contribue qu'à éloigner la broche de la cavité réceptrice, donc à renforcer l'absence d'engagement des moyens de solidarisation en rotation. Un tel dispositif présente donc une résistance accrue aux tentatives d'effraction.

La tige d'actionnement peut être conçue dans l'alignement du carré de commande, sans augmenter les dimensions radiales du dispositif. En outre, le fait que la tige est accessible de l'autre côté de la pièce réceptrice par rapport à la broche facilite aussi le montage et le démontage du dispositif.

La broche peut avoir la forme d'un simple pion particulièrement peu coûteux et facile à monter, alors que c'est son support qui est déplacé axialement en étant sollicité ainsi qu'on le verra dans la suite. Avantageusement, le premier élément est solidaire en rotation d'une pièce de liaison ayant un perçage de broche dans lequel la broche est engagée, et les moyens d'activation sont aptes à provoquer un déplacement de la broche dans ledit perçage de broche jusqu'à ce qu'elle dépasse de ce dernier et s'engage dans la cavité réceptrice.

La pièce de liaison peut être conçue selon une grande diversité de formes, pourvu qu'elle soit rendue solidaire en rotation du premier élément (carré de commande ou poignée). La broche est normalement maintenue en position d'attente à l'intérieur du perçage de broche, et il suffit d'un faible déplacement axial pour qu'elle dépasse de ce perçage et s'engage dans la cavité réceptrice, permettant ainsi une solidarisation en rotation efficace, dans un faible encombrement.

De préférence, le dispositif comporte des moyens de rappel aptes à rappeler la poignée en rotation de manière à placer la cavité réceptrice et le perçage de broche en regard l'un de l'autre parallèlement à l'axe de rotation.

Ces moyens de rappel sont d'une conception simple, de type utilisé pour rappeler les poignées (bouton rotatif ou béquille) dans leurs positions d'attente. Lors du montage de la poignée, on s'assurera simplement que cette position d'attente corresponde à celle dans laquelle le perçage de broche et la cavité réceptrice sont en vis-à-vis.

Avantageusement, la pièce de liaison présente une forme en cloche, avec un logement interne dans lequel est disposé le support et un fond pourvu du perçage de broche.

En étant disposé dans le logement interne, le support peut parfaitement être guidé dans son déplacement axial.

Avantageusement, le dispositif comporte des moyens de rappel aptes à rappeler en permanence le support à l'écart du fond.

Avantageusement, la pièce réceptrice est formée dans une portion de paroi transversale d'une douille réceptrice qui entoure la pièce de liaison.

La pièce réceptrice est ainsi de conception simple. De plus, le fait que la douille réceptrice entoure la pièce de liaison permet un montage aisé, tout en évitant les débattements angulaires intempestifs.

Avantageusement, le dispositif comporte une pluralité de broches réparties angulairement autour de l'axe de rotation.

Par exemple, on peut prévoir 2, 3 ou 4 broches réparties régulièrement angulairement. Ceci répartit des efforts d'actionnement du carré de commande et permet de choisir pour les broches des dimensions relativement faibles, tout en permettant leur manipulation aisée lors de leur montage.

Selon un mode de réalisation avantageux, les moyens d'activation comprennent un électroaimant logé dans la poignée.

Servant uniquement à provoquer un déplacement axial, l'électroaimant peut être de faibles dimensions et peut être donc logé de manière très discrète dans la poignée, en particulier dans sa partie en saillie axiale par rapport à la porte.

Avantageusement, l'électroaimant comporte une partie mobile d'actionnement, solidaire en déplacement axial de la tige d'actionnement et rappelée en permanence par des moyens de rappel dans une position dans laquelle la broche est désactivée.

Selon un mode de réalisation avantageux, le premier élément, dont la broche est solidaire en rotation, est le carré de commande, tandis que le deuxième élément, dont la pièce réceptrice est solidaire en rotation, est la poignée.

Selon un autre aspect avantageux de l'invention, le dispositif comporte une poignée supplémentaire, apte à être placée de l'autre côté de la porte par rapport à la poignée, une embase, apte à être fixée à la porte du côté de ladite poignée supplémentaire et présentant une portion de manchon dans laquelle une extrémité du carré de commande est accessible, un organe de poussée ayant une extrémité engagée dans ladite portion de manchon, et des moyens pour solliciter l'organe de poussée en poussée axiale contre ladite extrémité du carré de commande.

Ceci permet d'utiliser des carrés de commande de même longueur pour différentes épaisseurs de porte. Selon l'épaisseur de la porte, l'extrémité du carré dépasse plus ou moins à l'intérieur de la portion de manchon. Il est toutefois parfaitement maintenu en étant poussé grâce à l'organe de poussée.

Avantageusement, les moyens pour solliciter l'organe de poussée en poussée axiale contre ladite extrémité du carré de commande comprennent un ressort disposé dans la portion de manchon.

Selon un autre aspect avantageux de l'invention, un dispositif de commande de l'ouverture d'une porte comprend un organe entraîneur, une poignée apte à être actionnée par un utilisateur, des moyens d'identification pour entrer une information d'ouverture et logés dans la poignée, des moyens digitaux de traitement de l'information d'autorisation d'ouverture, aptes à valider l'information d'autorisation d'ouverture et, lorsque cette information est validée, à permettre que l'actionnement de la poignée commande l'organe entraîneur pour ouvrir la porte, et une alimentation électrique logée dans la poignée et apte à alimenter les moyens d'identification et les moyens de traitement. Les moyens de traitement sont logés dans la poignée.

Le fait de loger des moyens digitaux de traitement directement dans la poignée permet de rendre la poignée autonome sur le plan de la décision d'ouverture, tout en garantissant un encombrement réduit. Avantageusement, les moyens d'identification comportent une antenne RFID et l'information d'autorisation d'ouverture correspondante est contenue dans un badge de l'utilisateur.

Avantageusement, les moyens de traitement comprennent des moyens pour mémoriser au moins une autorisation d'ouverture et comparer l'information d'autorisation d'ouverture avec une ou plusieurs autorisations d'ouverture mémorisées.

Ceci permet à la poignée de valider l'information d'autorisation d'ouverture par comparaison avec des informations locales, donc sans échange avec une base de données distante.

Avantageusement, des moyens de communication entre les moyens digitaux de traitement et un ordinateur de commande sont logés dans la poignée.

Ceci permet de contrôler une ou plusieurs poignées à distance, par un unique ordinateur de commande, et de simplifier ainsi la gestion des autorisations d'accès. En outre, dans le cas où la poignée dispose de moyens de mémorisation, la perte temporaire de la communication entre les moyens digitaux de traitement et l'ordinateur de commande n'occasionne qu'une gêne relative, puisque chaque poignée est apte à valider localement les informations d'autorisation d'ouverture en fonction des autorisations mémorisées.

Avantageusement, les moyens de communication et l'ordinateur de commande communiquent par ondes, par exemple sur le réseau radio et/ou le réseau IP.

Par exemple, le réseau radio est utilisé pour relier une ou plusieurs poignées à un ou plusieurs modems radio, lesquels sont ensuite connectés à l'ordinateur de commande par le réseau IP.

Avantageusement, les moyens de traitement sont aptes à gérer un historique des ouvertures et à le transmettre périodiquement ou sur demande à l'ordinateur de commande.

Avantageusement, l'ordinateur de commande peut mettre à jour périodiquement ou sur demande les autorisations d'ouverture mémorisées dans les moyens de mémorisation des moyens de traitement.

Ainsi, la communication réciproque entre l'ordinateur de commande et la poignée permet de surveiller les accès et de mettre à jour les autorisations mémorisées localement.

Avantageusement, la poignée comporte un connecteur pour établir une liaison filaire avec un ordinateur.

Ceci permet par exemple l'installation du système d'exploitation des composants et des logiciels nécessaires lors de la fabrication de la poignée, ou la maintenance de la poignée une fois celle-ci installée sur site.

Selon un mode de réalisation avantageux, la poignée comporte des témoins sensoriels, par exemple lumineux, sonores ou tactiles, pour indiquer l'activation ou l'absence d'activation de la poignée suite à l'entrée d'une information d'autorisation d'ouverture.

L'utilisateur est ainsi directement informé du succès ou de l'échec de sa tentative d'ouverture. Ceci rend le dispositif particulièrement pratique et l'usage de témoins sonores, lumineux ou tactiles facilite notamment l'utilisation de la poignée par des personnes malvoyantes ou malentendantes.

Selon un mode de réalisation avantageux, le dispositif de commande d'ouverture d'une porte comprend une poignée supplémentaire, apte à être placée de l'autre côté de la porte par rapport à la poignée et contenant des moyens d'identification similaires.

Le contrôle de l'ouverture de la porte est ainsi possible dans les deux sens, ce qui peut être souhaité par exemple pour des sites sensibles.

L'invention définie par les revendications annexées sera bien comprise et ses avantages apparaîtront mieux à la lecture de la description détaillée qui suit, d'un mode de réalisation représenté à titre d'exemple et non limitatif. La description se réfère aux dessins annexés sur lesquels :
- la figure 1 est une vue en perspective d'un dispositif de commande selon l'invention, avec un arrachement partiel dans la poignée ;
- la figure 2 est une vue d'un dispositif selon l'invention, selon une variante de réalisation ;
- la figure 3 est une vue en coupe d'un dispositif de commande selon l'invention, prise dans le plan P de la figure 1, plan vertical comprenant l'axe de rotation A du carré de commande, la figure 3 montrant les moyens de solidarisation en rotation dans l'état inactivé ;
- la figure 4 est une vue analogue à la figure 3, montrant les moyens de solidarisation en rotation dans l'état activé ;
- la figure 5 montre, en coupe dans le plan P, un dispositif de commande ; et
- la figure 6 est une vue analogue à la figure 5, pour une autre épaisseur de porte.

Le dispositif de commande représenté sur la figure 1 comprend deux poignées 10, 12, du type béquille. De manière classique, ces poignées peuvent être actionnées en pivotement pour faire tourner le carré de commande 16 selon son axe de rotation A.

Dans la présente demande, on désigne par poignée la ou les parties manipulées d'un dispositif de commande de l'ouverture d'une porte, à l'exclusion des parties décoratives ou ne participant pas fonctionnellement à l'ouverture. En particulier, pour une poignée de type béquille ou bouton, les parties manipulées peuvent correspondre aux parties rotatives. Dans le cas d'une poignée de type béquille telle que représentée sur les figures 1 et 2, la poignée 10, 12 proprement dite comprend une partie 10A, 12A en saillie axiale le long de l'axe de rotation du carré de commande 16 et une partie 10B, 12B, solidaire en rotation de la partie précédente et perpendiculaire à cette partie. Dans la présente demande, la poignée ne comprend pas la rosace ou embase 22 ni la coupelle 24, fixées à la porte et bloquées en rotation par rapport à la porte.

Le dispositif de commande selon l'invention s'intéresse en particulier à la poignée 10, qui permet l'actionnement du carré de commande lorsqu'une information d'autorisation est entrée. En l'occurrence, la poignée 10 comprend une zone 14 de lecture d'un code. Il peut par exemple s'agir d'une cellule de lecture de l'empreinte digitale d'un utilisateur autorisé à pénétrer dans le local protégé par la porte, ou encore une zone de lecture d'un signal d'autorisation, ou d'une zone de lecture d'un badge.

Sur la figure 2, la poignée 10 est équipée, par son embase 22 de fixation à la porte, d'un clavier 20 pour saisir un code.

En référence à la figure 3, on décrit maintenant à titre d'exemple la structure de la poignée 10.

Sur la figure 3, on voit l'embase ou rosace 22 apte à être fixée à la porte 1. De manière classique, l'embase 22 repose contre la porte par l'intermédiaire d'un joint de contact 2. Des pions 3 qui s'agrippent dans la porte, empêchent l'embase de tourner par rapport à la porte.

La poignée peut être fixée à la porte par tout moyen connu. En l'espèce, on a représenté une fixation sans perçage, utilisant un carré 16 qui est creux, et dans lequel passe une tige de tension 15. Ce montage sera décrit dans la suite. La poignée 10 comprend une portion axiale 10A, qui s'étend sensiblement dans le prolongement du carré 16, en développant donc une saillie axiale par rapport à la porte 1, et une partie d'actionnement ou béquille 10B visible sur la figure 1 ou 2. Entre la portion axiale 10A de la poignée et l'embase 22, se trouve une coupelle 24, fixée à l'embase 22 par des vis 23. En l'occurrence, les surfaces externes de l'embase 22, de la coupelle 24 et de la portion axiale 10A de la poignée forment des troncs de cône situés en prolongement les uns des autres, de sorte que cet ensemble a une forme extérieure conique élégante.

Le carré 16 est solidaire en rotation d'une tête de commande 16A. Cette tête a la forme d'une plaque, avec une ouverture centrale 16A' dans laquelle s'engage l'extrémité 16' du carré de commande à complémentarité de forme, et une portion de transmission 16A" avec une encoche 16" qui coopère avec un pion de transmission 17. La plaque 16A est disposée dans une cavité 22A de l'embase 22, du côté de la porte 1. Le fond de cette cavité est percé d'une lumière 22' à travers laquelle passe le pion 17. Cette lumière a une forme en arc de cercle, permettant ainsi le déplacement du pion dans ladite lumière lors de la rotation du carré 16, bien que l'embase 22 soit fixe.

La partie centrale de l'embase présente un prolongement axial 22B aligné avec le carré de commande 16. Le pion 17 permet de rendre la tête de commande 16A, et donc le carré 16, solidaire en rotation avec une pièce de liaison. En effet, le dispositif comprend une pièce de liaison en deux parties, 26A, 26B. La première partie 26A, située du côté de la porte 1, présente une extension avec un perçage 26'A dans lequel est engagé le pion. Les première et deuxième parties 26A et 26B sont solidarisées en rotation, par exemple par une liaison crabot dans la région de leurs faces axiales en regard, 26A', 26B'. En réalité, la pièce de liaison pourrait tout aussi bien être en une seule partie. En l'occurrence, du côté opposé à la porte, la deuxième partie 26B présente un fond 26". Ainsi, la pièce de liaison 26A, 26B a globalement la forme d'une cloche.

On voit sur la figure 3 que le dispositif comporte deux broches 28 qui sont disposées dans la deuxième partie 26B de la pièce de liaison, et dont les extrémités opposées à la porte sont engagées dans des perçages de broche 26C que présente le fond 26" de la deuxième partie 26B de la pièce de liaison. Les deux broches 28 sont portées par un support 30 qui est mobile à l'intérieur de la deuxième partie 26B de la pièce de liaison. On voit que le dispositif comporte une tige d'actionnement 32 qui est solidaire du support 30. Plus précisément, celui-ci comporte deux logements en forme de douille 30' recevant les extrémités des broches 28 situées du côté de la porte 1. Ces logements peuvent avoir des fonds plats, ou, du moins, des fonds de diamètre resserré empêchant que les broches 28 ne ressortent de ces logements du côté de la porte 1.

La portion centrale du support 30 présente un alésage 30" dans lequel est engagée la tige d'actionnement 32. Cet alésage 30" est aligné avec le carré 16. On voit que cet alésage 30" a, du côté de la porte 1, une extrémité tronconique, dans laquelle est engagée la tête d'une vis 34 dont le fût est vissé dans la tige 32. Ainsi, la tige 32 est solidarisée au support 30. Un ressort de rappel 36 est interposé entre le support 30 et la paroi de fond 26" de la partie 26B de la pièce de liaison. Ainsi, ce ressort tend à écarter en permanence le support 30 de ce fond 26", en rappelant ainsi ce support 30 vers la porte 1. Globalement, le support 30 et la pièce de liaison 26A, 26B, sont disposés dans la coupelle 24.

Le dispositif comporte également une pièce réceptrice 40 avec des cavités réceptrices 40A, situées sur la figure 3 en regard des perçages de broche 26C de la pièce de liaison. Dans l'exemple représenté, la pièce réceptrice 40 est formée dans une portion de paroi transversale d'une douille réceptrice 42 dont le tronçon axial intérieur 42A qui s'étend vers la porte 1 à partir de cette portion de paroi transversale entoure la pièce de liaison 26A, 26B, au moins dans sa partie 26B. La douille réceptrice est solidaire en rotation de la poignée. Plus précisément, le tronçon axial 42B de la douille 42 qui s'étend à l'opposé de la porte à partir de la portion de paroi transversale 40 est clavetée à la portion axiale 10A de la poignée par des clavettes 44.

Une bague de guidage 46 fixe en rotation est disposée entre la coupelle 24 et, d'une part, un prolongement axial intérieur 10A' de la portion axiale 10A de la poignée et, d'autre part, le tronçon axial intérieur 42A de la douille 42. Un coussinet anti-frottement 48 est disposé entre le prolongement 10A' et la bague fixe 46.

Vers son extrémité tournée vers la porte, la douille 42 porte une bague d'arrêt 50 qui est retenue par rapport à cette douille par un circlips 50' en étant solidaire en rotation de la douille 42. Entre la périphérie interne de la bague d'arrêt 50 et la périphérie externe de la bague fixe 46 est disposé un ressort 52 de rappel qui rappelle la poignée en position initiale. Ce ressort est du type hélicoïdal, avec des extrémités prenant respectivement appui, d'une part, sur la bague fixe 46 et/ou la coupelle 24 et, d'autre part, sur la bague d'arrêt 50. Ce ressort forme un moyen de rappel qui permet de rappeler la poignée en rotation de manière à placer les cavités réceptrices 40A et les perçages de broche 26C en regard les uns des autres parallèlement à l'axe de rotation A, respectivement. On comprend ainsi que lorsque les broches 26 sont déplacées axialement dans le sens de la flèche F, elles peuvent pénétrer dans les cavités réceptrices 40A. D'ailleurs, la figure 3 montre les broches 28 disposées à l'intérieur de la pièce de liaison 26, plus précisément à l'intérieur de sa partie 26B. Dans cet état, les extrémités des broches 28 opposées à la porte 1 ne font pas saillie dans les cavités réceptrices 40A, de sorte que la rotation de la poignée 10 ne provoque pas la rotation du carré 16. En revanche, sur la figure 4, les broches ont été activées, et l'on voit qu'elles pénètrent dans les cavités réceptrices 40A. En effet, le support 30 s'est déplacé dans le sens de la flèche F, entraînant avec lui les broches 28 dans le sens de cette flèche F.

Pour provoquer ce déplacement du support 30, la tige d'actionnement 32 traverse un perçage central 40B de la pièce réceptrice 40, c'est-à-dire de la portion de paroi transversale de la douille 42. Ainsi, l'extrémité de la tige 32 opposée à la porte forme une extrémité de commande 32A de cette tige, accessible de l'autre côté de la pièce réceptrice 40 par rapport aux broches 28. On voit que cette extrémité 32A est rendue solidaire axialement, par exemple par vissage, de la partie mobile 56A d'un électroaimant 56, logé dans la portion axiale 10A de la poignée. Le corps fixe 56B de l'électroaimant est en l'espèce porté par la douille 42, à laquelle il est fixé par un support 58. Ainsi, l'électroaimant accompagne le pivotement de la poignée, mais son corps 56B est fixe axialement. Un ressort 60 prend appui, d'une part, sur la paroi frontale 56B' du corps de l'électroaimant et, d'autre part, sur la partie mobile 56A de l'électroaimant, par exemple par l'intermédiaire d'un circlips. Ainsi, lorsque l'électroaimant est désactivé, la partie mobile de ce dernier tend à être repoussée vers la porte. Ce ressort 60 sert donc à repousser la tige d'actionnement 32 vers la porte. Les effets combinés des ressorts 60 et 36 tendent donc, en l'absence de sollicitation, à maintenir les broches 28 dans l'état inactivé, dans lequel leurs extrémités opposées à la porte ne pénètrent pas dans les cavités réceptrices 40A.

En revanche, lorsque l'électroaimant est activé, la partie mobile 56A de cet électroaimant se déplace dans le sens de la flèche F, entraînant avec elle la tige d'actionnement 32 et, donc, le support 30 et ses broches 28 qui pénètrent donc dans les cavités réceptrices 40A, de manière à embrayer la poignée 10 sur le carré de commande 16. Ainsi, à l'état inactivé de l'électroaimant 56, la poignée est débrayée, tandis qu'elle est embrayée à l'état activé de l'électroaimant. Ce dernier peut être configuré de sorte que son état d'activation dure un faible laps de temps, au plus de l'ordre de quelques secondes, de sorte que le dispositif revient automatiquement à l'état inactivé de la poignée.

Comme on le voit dans la partie arrachée de la figure 1, l'électroaimant 56 peut être alimenté par une ou plusieurs piles 64 disposées dans la partie de béquille 10B de la poignée. Par ailleurs, on a indiqué précédemment, que la partie 14 de la béquille sert à recevoir un signal codé. Il peut s'agir d'un signal transmis par un badge, et un dispositif d'antenne, par exemple une antenne RFID, peut alors être logé dans la partie de béquille 10B de la poignée 10 par exemple en étant noyé dans la façade de la partie 14. Il peut également s'agir d'un signal sonore, tel que le timbre de la voix ou un code audio enregistré sur un téléphone, et un dispositif de reconnaissance sonore peut être incorporé dans la béquille 10B au niveau de la partie 14. D'autres moyens d'identification sont encore possibles. Dans l'arrachement de la figure 1, on voit deux cartes électroniques 66A et 66B, servant par exemple respectivement à la gestion locale de la poignée (détection que l'information d'autorisation d'ouverture correcte a été entrée et transmission d'un ordre d'activation à l'électroaimant) et à la gestion à distance, par exemple par l'intermédiaire d'un ordinateur de commande, connecté en liaison-radio. L'alimentation 64 utilisée par l'électroaimant peut également être utilisée pour les cartes électroniques 66A et 66B.

Lorsqu'une information d'autorisation d'ouverture est reçue par la partie 14 de la béquille, cette information est transmise à la carte électronique 66A formant des moyens de traitement digitaux. Par exemple, la carte électronique 66A est une unité de traitement logique (UTL). Ces moyens de traitement digitaux comparent l'information entrée avec des autorisations d'accès mémorisées dans une mémoire locale de l'UTL 66A. Si l'information d'autorisation d'ouverture est validée, un ordre d'activation est transmis à l'électroaimant 56 par l'UTL 66A.

De manière optionnelle, des moyens lumineux 67 (voir figure 2), par exemple une ou plusieurs diodes électroluminescentes, et/ou des moyens sonores 68, par exemple un émetteur sonore, sont contrôlés par l'UTL 66A et indiquent à l'utilisateur souhaitant entrer que son information d'autorisation d'ouverture a été validée ou non. D'autres types de témoins non représentés peuvent être envisagés, en remplacement ou en supplément des moyens 67, 68, comme par exemple un vibreur pour communiquer un stimulus tactile à la main de l'utilisateur.

Par ailleurs, les autorisations d'accès peuvent être périodiquement mises à jour par l'ordinateur de commande via la carte de communication à distance 66B. Par exemple, la communication à distance peut utiliser le réseau radio. L'ordinateur de commande peut être relié à un modem radio par le réseau IP ou n'importe quelle liaison série, par exemple l'USB ou toute liaison de norme EIA-485. La communication entre l'ordinateur de commande et l'UTL de la poignée, via la carte 66B, peut être bidirectionnelle. Ainsi, par exemple, l'ordinateur de commande transmet périodiquement ou sur demande les instructions d'accès à l'UTL, et l'UTL renvoie à l'ordinateur de commande, périodiquement ou sur demande, un historique des entrées et sorties.

Le logement de l'UTL 66A directement dans la poignée permet de prendre les décisions d'ouverture localement, sans échange avec l'ordinateur de commande. Par conséquent, même si la liaison entre la carte de communication 66B et l'ordinateur de commande est interrompue, la poignée est autonome ; la perte de la communication empêche seulement la mise à jour à distance des autorisations d'ouvertures mémorisées et la transmission de l'historique des accès à l'ordinateur de commande.

La poignée 10 peut également comporter un connecteur 69, par exemple un connecteur trois broches au niveau de la béquille 10B, pour établir une liaison filaire avec un ordinateur. Une telle liaison peut s'avérer particulièrement utile pour l'installation de logiciels sur les cartes électroniques lors de la production de la poignée ou pour la maintenance des cartes électroniques de la poignée une fois celle-ci installée sur site. De manière optionnelle, lorsque plusieurs poignées telles que décrites ci-dessus sont mises en place et contrôlées par un même ordinateur de commande ou ordinateur central, un fonctionnement en temps réel peut être prévu pour assurer une fonction d'anti-retour, mieux connue sous le nom anglais « anti-passback ». Dans ce mode de fonctionnement, les différentes poignées sont hiérarchisées. Lorsqu'une information d'autorisation d'ouverture est entrée par un utilisateur au niveau d'une poignée 10, l'UTL 66A de cette poignée communique avec l'ordinateur central pour vérifier que l'utilisateur est passé, au préalable, par des points d'accès munis de poignées de rang inférieur. L'historique des entrées et sorties doit donc être transmis en temps réel.

Dans le mode de réalisation de la figure 2, le code peut être entré à l'aide du clavier à touches 20. Il peut s'agir d'un clavier à touches mécaniques ou à touches à contact électrique, l'alimentation utilisée pour l'électroaimant pouvant également être utilisée pour ce clavier. Ce clavier peut coexister avec un autre système d'entrée de l'information d'autorisation d'ouverture, c'est pourquoi on a représenté la zone de lecture 14 sur la figure 2.

Dans l'exemple représenté sur les figures 1 à 4, le code est entré du côté de la poignée 10 qui est équipé du dispositif d'activation/désactivation de la poignée et du carré de commande. On pourrait toutefois faire en sorte que le code soit entré du côté opposé de la porte 1. Par exemple, le carré 16 peut être creux et une nappe de câbles de transition de signal 70 peut être disposée selon le schéma indiqué sur la figure 3, en passant par l'intérieur du carré 16, en ressortant par un perçage pratiqué dans la paroi de ce carré (perçage non représenté), pour passer entre la porte 1 et la plaque formant la tête de commande 16A, passer à travers une lumière 22" de l'embase 22, dans des cannelures de la douille réceptrice 42, jusqu'à l'électroaimant 56.

En référence aux figures 5 et 6, on décrit maintenant un mode de réalisation préféré de l'invention qui, en l'espèce, équipe la poignée 12.

La poignée 12 présente en l'espèce également la forme d'une béquille, avec une portion axiale 12A et une partie de béquille proprement dite, 12B. Bien qu'ils ne soient pas représentés, la poignée 12 peut présenter tout ou partie des mêmes dispositifs 14, 66A, 66B, 67, 68 et 69 que la poignée 10. Comme on le voit sur les figures 5 et 6, pour monter cette poignée sur la porte, le dispositif comprend une embase 72 fixée à la porte 1 par l'intermédiaire d'un joint de contact anti-rotation 2. Cette embase 72 présente une portion de manchon 72B dans laquelle l'extrémité 16" du carré de commande est accessible. En l'espèce, l'embase 72 présente une cavité 72A ouverte du côté de la porte 1, dans laquelle est disposée une tête de commande 76A du carré 16, analogue à la tête de commande 16A. En effet, l'extrémité 16" du carré est insérée à complémentarité de formes dans l'ouverture centrale 76A' de la tête de commande 76A, et celle-ci coopère avec un pion 77 analogue au pion 17, par une cavité ou une encoche présente dans son extension radiale 76A". Ce pion 77 traverse donc une lumière 72' que présente l'embase 72. Cette lumière 72' est en arc de cercle, de manière à permettre la rotation du carré, entraînant celle du pion, malgré le fait que l'embase soit fixe. Ainsi, l'extrémité du pion 77 opposée à la porte 1 coopère avec une douille d'entraînement 78 sur laquelle est clavetée la portion axiale 12A de la poignée, par des clavettes 79. Une coupelle 80, de forme extérieure analogue à la coupelle 24 précédemment évoquée, est disposée entre l'embase 72 et la portion axiale 12A de la poignée 12. Cette coupelle 80 est montée fixe sur l'embase 72 en étant solidarisée par des vis 73. Une bague fixe 82 est interposée entre la périphérie interne de la coupelle 80 et la périphérie externe d'un prolongement axial interne 12A' de la portion axiale 12A de la poignée. Un coussinet 84 est interposé entre la bague fixe 82 et ladite extension 12A'. Une bague d'arrêt 86 solidaire en rotation avec la douille 78 est disposée du côté de la bague fixe 82 opposé à la poignée 12. Un ressort 98 est interposé entre la bague fixe 82 et la bague d'arrêt 86. Ce ressort 98 sert à rappeler la poignée en rotation dans sa position initiale.

Le dispositif représenté sur les figures 5 et 6 comporte un organe de poussée 90 qui a une extrémité 90A engagée dans la portion de manchon 72B de l'embase 72 et qui vient en appui de poussée, vers la porte 1, contre l'extrémité 16" du carré 16. Ainsi, ce carré est sollicité en poussée axiale contre le dispositif de commande situé de l'autre côté de la porte c'est-à-dire, en l'espèce, contre le fond de la cavité 22A de l'embase 22. On voit qu'un ressort 92 est disposé dans la portion de manchon 72B. Ce ressort est en appui, d'une part, contre un épaulement 90A formé à l'extrémité de l'organe de poussée 90 et tourné à l'opposé de la porte 1, et d'autre part, contre un épaulement 72B' situé sur la portion de manchon 72B, et tourné vers la porte 1.

En comparant les figures 5 et 6, on comprend que le même carré 16 peut ainsi s'adapter à différentes épaisseurs de porte. En effet, sur la figure 5, l'extrémité 16" du carré dépasse très peu au-delà de la tête de commande 76A, et le ressort 92 est partiellement détendu. En revanche, sur la figure 6, la porte étant moins épaisse, l'extrémité 16" dépasse nettement plus à l'intérieur de la portion de manchon 72B, et le ressort 92 est pratiquement comprimé.

Le carré 16 est traversé de part en part par une tige de tension 15 dont la première extrémité 15A (figures 3 et 4) est fixée, par exemple par vissage, à la partie centrale 22B de l'embase 22. La tige peut présenter un épaulement au-delà duquel est délimitée sa première extrémité 15A, cet épaulement venant en appui contre le fond la cavité 22A de l'embase 22. La deuxième extrémité 15B (figures 5 et 6) de cette tige 15 est mise en tension, par vissage d'un écrou 100, sur une entretoise 94, elle-même en appui contre l'embase 72. Ainsi la tige 15 n'interfère pas avec la rotation du carré, mais maintient les deux poignées 10 et 12 en prenant la porte 1 en sandwich entre elles. L'organe de poussée 90 n'est pas lié à cette tige de tension 15 et appuie sur l'extrémité 16" du carré 16 sous l'effet de poussée du ressort 92. La tige 15 passe à travers l'organe de poussée 90 qui a une forme tubulaire. Comme dans l'exemple représenté, on peut donner à la tige 15 des dimensions diamétrales réduites dans la région de son extrémité filetée 15B par rapport à sa région centrale.

## Revendications

1. Dispositif de commande de l'ouverture d'une porte comprenant un carré de commande (16) ayant un axe de rotation (A), une poignée (10) apte à être actionnée par un utilisateur, des moyens de solidarisation en rotation (28, 40) aptes à être activés pour solidariser la poignée (10) en rotation avec le carré de commande (16), des moyens (14, 20) pour entrer une information d'autorisation d'ouverture, et des moyens d'activation (56) aptes à activer les moyens de solidarisation en rotation lorsque l'information d'autorisation est entrée,
les moyens de solidarisation en rotation comprenant au moins une broche (28) solidaire en rotation d'un premier des éléments constitués par le carré de commande (16) et par la poignée (10) et une pièce réceptrice (40), solidaire en rotation du deuxième desdits éléments et présentant au moins une cavité réceptrice (40A), les moyens d'activation (56) étant aptes à provoquer un déplacement de la broche (28) parallèlement à l'axe de rotation (A) entre une position désactivée dans laquelle ladite broche est en dehors de la cavité réceptrice (40A) et une position activée dans laquelle la broche est engagée dans la cavité réceptrice, et
la broche (28) étant portée par un support (30) apte à être déplacé axialement par les moyens d'activation (56), tel que
le dispositif comporte une tige d'actionnement (32), disposée selon l'axe de rotation (A) et traversant un perçage central (40B) de la pièce réceptrice (40) de manière à présenter une extrémité de commande (32A) accessible depuis l'autre côté de la pièce réceptrice (40) par rapport à la broche (28) et tel que les moyens d'activation (56) sont disposés sur ledit autre côté et coopèrent avec ladite extrémité de commande (32A), **caractérisé en ce que** la tige d'actionnement (32) est directement solidaire du support (30).

2. Dispositif selon la revendication 1, **caractérisé en ce que** le premier élément (16) est solidaire en rotation d'une pièce de liaison (26A, 26B) ayant un perçage de broche (26C) dans lequel la broche (28) est engagée et **en ce que** les moyens d'activation (56) sont aptes à provoquer un déplacement de la broche (28) dans ledit perçage de broche (26C) jusqu'à ce qu'elle dépasse de ce dernier et s'engage dans la cavité réceptrice (40A).

3. Dispositif selon la revendication 2, **caractérisé en ce qu'il** comporte des moyens de rappel (52) aptes à rappeler la poignée (10) en rotation de manière à placer la cavité réceptrice (40A) et le perçage de broche (26C) en regard l'un de l'autre parallèlement à l'axe de rotation (A).

4. Dispositif selon la revendication 2 ou 3, **caractérisé en ce que** la pièce de liaison (26A, 26B) présente une forme en cloche, avec un logement interne dans lequel est disposé le support (30) et un fond (26") pourvu du perçage de broche (26C).

5. Dispositif selon la revendication 4, **caractérisé en ce qu'il** comporte des moyens de rappel (36) aptes à rappeler en permanence le support (30) à l'écart du fond (26").

6. Dispositif selon l'une quelconque des revendications 2 à 5, **caractérisé en ce que** la pièce réceptrice (40) est formée dans une portion de paroi transversale d'une douille réceptrice (42) qui entoure la pièce de liaison.

7. Dispositif selon l'une quelconque des revendications 1 à 6, **caractérisé en ce qu'**il comporte une pluralité de broches (28) réparties angulairement autour de l'axe de rotation (A).

8. Dispositif selon l'une quelconque des revendications 1 à 7, **caractérisé en ce que** les moyens d'activation comprennent un électroaimant (56) logé dans la poignée (10).

9. Dispositif selon la revendication 8, **caractérisé en ce que** l'électroaimant (56) comporte une partie mobile d'actionnement (56A), solidaire en déplacement axial de la tige d'actionnement (32) et rappelée en permanence par des moyens de rappel (60) dans une position dans laquelle la broche (28) est désactivée.

10. Dispositif selon l'une quelconque des revendications 1 à 9, **caractérisé en ce que** le premier élément, dont la broche (28) est solidaire en rotation, est le carré de commande (16), tandis que le deuxième élément, dont la pièce réceptrice (40) est solidaire en rotation, est la poignée (10).

11. Dispositif selon l'une quelconque des revendications 1 à 10, **caractérisé en ce qu'il** comporte une poignée supplémentaire (12), apte à être placée de l'autre côté de la porte par rapport à la poignée (10), une embase (72), apte à être fixée à la porte du côté de ladite poignée supplémentaire (12) et présentant une portion de manchon (72B) dans laquelle une extrémité (16") du carré de commande (16) est accessible, un organe de poussée (90) ayant une extrémité engagée dans ladite portion de manchon (72B), et des moyens pour solliciter l'organe de poussée en poussée axiale contre ladite extrémité (16") du carré de commande (16).

12. Dispositif selon la revendication 11, **caractérisé en ce que** les moyens pour solliciter l'organe de poussée (90) en poussée axiale contre ladite extrémité (16") du carré de commande (16) comprennent un ressort (92) disposé dans la portion de manchon (72B).

13. Dispositif de commande de l'ouverture d'une porte selon l'une quelconque des revendications précédentes, **caractérisé en ce que** les moyens (14) pour entrer une information d'ouverture sont logés dans la poignée (10), et **en ce qu'**il comprend en outre des moyens digitaux de traitement (66A) de l'information d'autorisation d'ouverture, aptes à valider l'information d'autorisation d'ouverture et, lorsque cette information est validée, à commander les moyens d'activation (56) pour permettre l'ouverture de la porte par actionnement de la poignée (10), ces moyens de traitement (66A) étant logés dans la poignée (10), et une alimentation électrique (64) logée dans la poignée (10) et apte à alimenter les moyens d'identification (14) pour entrer une information d'ouverture et les moyens de traitement (66A).

14. Dispositif selon la revendication 13, **caractérisé en ce que** les moyens de traitement (66A) comprennent des moyens pour mémoriser au moins une autorisation d'ouverture et comparer l'information d'autorisation d'ouverture avec une ou plusieurs autorisations d'ouverture mémorisées.

15. Dispositif selon l'une quelconque des revendications 13 ou 14, **caractérisée en ce que** des moyens (66B) de communication entre les moyens digitaux de traitement (66A) et un ordinateur de commande sont logés dans la poignée (10) et communiquent avec l'ordinateur de commande notamment par des ondes, telles que des ondes radio.

## Patentansprüche

1. Vorrichtung zur Steuerung des Öffnens einer Tür, umfassend einen Betätigungsvierkant (16) mit einer Rotationsachse (A), einen Griff (10), der geeignet ist, durch einen Benutzer betätigt zu werden, Mittel zum drehfesten Verbinden (28, 40), die geeignet sind, aktiviert zu werden, um den Griff (10) mit dem Betätigungsvierkant (16) drehfest zu verbinden, Mittel (14, 20) zum Eingeben einer Öffnungsberechtigungsinformation sowie Aktivierungsmittel (56), die geeignet sind, die Mittel zum drehfesten Verbinden zu aktivieren, wenn die Berechtigungsinformation eingegeben wird,
wobei die Mittel zum drehfesten Verbinden wenigstens einen Stift (28), der mit einem ersten der durch den Betätigungsvierkant (16) und durch den Griff (10) gebildeten Elemente drehfest verbunden ist, sowie ein Aufnahmeteil (40), das mit dem zweiten der Elemente drehfest verbunden ist und wenigstens eine Aufnahmevertiefung (40A) aufweist, umfassen, wobei die Aktivierungsmittel (56) geeignet sind, eine Bewegung des Stiftes (28) parallel zur Rotationsachse (A) zwischen einer deaktivierten Position, in der der Stift sich außerhalb der Aufnahmevertiefung (40A) befindet, und einer aktivierten Position, in der der Stift in die Aufnahmevertiefung eingesteckt ist, zu bewirken, und
wobei der Stift (28) von einem Halter (30), der geeignet ist, durch die Aktivierungsmittel (56) axial bewegt zu werden, getragen ist, derart, dass die Vorrichtung eine Betätigungsstange (32) umfasst, die entlang der Rotationsachse (A) angeordnet ist und eine zentrale Bohrung (40B) des Aufnahmeteils (40) durchgreift, so dass sie ein Betätigungsende (32A) aufweist, das in Bezug auf den Stift (28) von der anderen Seite des Aufnahmeteils (40) aus zugänglich ist, und derart, dass die Aktivierungsmittel (56) auf der genannten anderen Seite angeordnet sind und mit dem Betätigungsende (32A) zusammenwirken,
**dadurch gekennzeichnet, dass** die Betätigungsstange (32) mit dem Halter (30) direkt fest verbunden ist.

2. Vorrichtung nach Anspruch 1, **dadurch gekennzeichnet, dass** das erste Element (16) mit einem Verbindungsteil (26A, 26B), das eine Stiftbohrung (26C) aufweist, in die der Stift (28) eingesteckt ist, drehfest verbunden ist und dass die Aktivierungsmittel (56) geeignet sind, eine Bewegung des Stiftes (28) in der Stiftbohrung (26C) zu bewirken, bis er aus letzterer herausragt und in die Aufnahmevertiefung (40A) eingreift.

3. Vorrichtung nach Anspruch 2, **dadurch gekennzeichnet, dass** sie Rückstellmittel (52) umfasst, die geeignet sind, den Griff (10) drehend rückzustellen, um die Aufnahmevertiefung (40A) und die Stiftbohrung (26C) parallel zur Rotationsachse (A) einander gegenüber anzuordnen.

4. Vorrichtung nach Anspruch 2 oder 3, **dadurch gekennzeichnet, dass** das Verbindungsteil (26A, 26B) eine Glockenform aufweist, mit einer Innenaufnahme, in der der Halter (30) angeordnet ist, und einem Boden (26"), der mit der Stiftbohrung (26C) versehen ist.

5. Vorrichtung nach Anspruch 4, **dadurch gekennzeichnet, dass** sie Rückstellmittel (36) umfasst, die geeignet sind, den Halter (30) ständig im Abstand von dem Boden (26") rückzustellen.

6. Vorrichtung nach einem der Ansprüche 2 bis 5, **dadurch gekennzeichnet, dass** das Aufnahmeteil (40) in einem Querwandabschnitt einer Aufnahmehülse (42), die das Verbindungsteil umgibt, ausgebildet ist.

7. Vorrichtung nach einem der Ansprüche 1 bis 6, **dadurch gekennzeichnet, dass** sie eine Vielzahl von Stiften (28), die um die Rotationsachse (A) winkelmäßig verteilt sind, umfasst.

8. Vorrichtung nach einem der Ansprüche 1 bis 7, **dadurch gekennzeichnet, dass** die Aktivierungsmittel einen in dem Griff (10) aufgenommenen Elektromagneten (56) umfassen.

9. Vorrichtung nach Anspruch 8, **dadurch gekennzeichnet, dass** der Elektromagnet (56) einen beweglichen Betätigungsteil (56A) umfasst, der mit der Betätigungsstange (32) in axialer Verschiebung fest verbunden ist und durch Rückstellmittel (60) ständig in eine Position rückgestellt wird, in der der Stift (28) deaktiviert ist.

10. Vorrichtung nach einem der Ansprüche 1 bis 9, **dadurch gekennzeichnet, dass** das erste Element, mit dem der Stift (28) drehfest verbunden ist, der Betätigungsvierkant (16) ist, während das zweite Element, mit dem das Aufnahmeteil (40) drehfest verbunden ist, der Griff (10) ist.

11. Vorrichtung nach einem der Ansprüche 1 bis 10, **dadurch gekennzeichnet, dass** sie einen zusätzlichen Griff (12), der geeignet ist, in Bezug auf den Griff (10) auf der anderen Seite der Tür (10) angeordnet zu werden, einen Sockel (72), der geeignet ist, auf der Seite des zusätzlichen Griffs (12) an der Tür befestigt zu werden, und der einen Hülsenabschnitt (72B) aufweist, in dem ein Ende (16") des Betätigungsvierkants (16) zugänglich ist, ein Schuborgan (90), das ein in den Hülsenabschnitt (72B) eingestecktes Ende hat, sowie Mittel zum Belasten des Schuborgans auf axialen Schub gegen das Ende (16") des Betätigungsvierkants (16) umfasst.

12. Vorrichtung nach Anspruch 11, **dadurch gekennzeichnet, dass** die Mittel zum Belasten des Schuborgans (90) auf axialen Schub gegen das Ende (16") des Betätigungsvierkants (16) eine in dem Hülsenabschnitt (72B) angeordnete Feder (92) umfassen.

13. Vorrichtung zur Steuerung des Öffnens einer Tür nach einem der vorhergehenden Ansprüche, **dadurch gekennzeichnet, dass** die Mittel (14) zum Eingeben einer Öffnungsinformation in dem Griff (10) untergebracht sind und dass sie ferner digitale Mittel zur Verarbeitung (66A) der Öffnungsberechtigungsinformation, die geeignet sind, die Öffnungsberechtigungsinformation für gültig zu erklären und dann, wenn diese Information für gültig erklärt ist, die Aktivierungsmittel (56) zu steuern, um das Öffnen der Tür durch Betätigung des Griffs (10) zu ermöglichen, wobei diese Verarbeitungsmittel (66A) in dem Griff (10) aufgenommen sind, sowie eine Stromversorgung (64) umfasst, die in dem Griff (10) untergebracht und geeignet ist, die Identifikationsmittel (14) zum Eingeben einer Öffnungsinformation und die Verarbeitungsmittel (66A) zu versorgen.

14. Vorrichtung nach Anspruch 13, **dadurch gekennzeichnet, dass** die Verarbeitungsmittel (66A) Mittel zum Speichern wenigstens einer Öffnungsgenehmigung und zum Vergleichen der Öffnungsberechtigungsinformation mit einer oder mehreren gespeicherten Öffnungsgenehmigungen umfassen.

15. Vorrichtung nach einem der Ansprüche 13 oder 14, **dadurch gekennzeichnet, dass** Mittel (66B) zur Kommunikation zwischen den digitalen Verarbeitungsmitteln (66A) und einem Steuercomputer in dem Griff (10) untergebracht sind und mit dem Steuercomputer insbesondere durch Wellen, wie Funkwellen, kommunizieren.

## Claims

1. A device for controlling the opening of a door, the device comprising a control spindle (16) having an axis of rotation (A), a handle (10) suitable for being actuated by a user, rotation constraining means (28, 40) that are suitable for being activated to constrain the handle (10) in rotation with the control spindle (16), means (14, 20) for inputting opening authorization information, and activation means (56) suitable for actuating the rotation constraining means when the authorization information is input;
· the rotation constraining means comprising at least one pin (28) constrained in rotation with a first one of the elements constituted by the control spindle (16) and by the handle (10), and a receiver part (40) constrained in rotation with the second of said elements and presenting at least one receiver cavity (40A), the activation means (56) being suitable for causing the pin (28) to move parallel to the axis of rotation (A) between a deactivated position in which said pin is outside the receiver cavity (40A) and an activated position in which the pin is engaged in the receiver cavity; and
· the pin (28) being carried by a support (30) suitable for being moved axially by the activation means (56); such that the device includes an actuator rod (32) arranged on the axis of rotation (A) and passing through a central hole (40B) in the receiver part (40) so as to present a control end (32A) that is accessible from the other side of the receiver part (40) that is remote from the pin (28), and in that the activation means (56) are arranged on said other side and cooperate with said control end (32A), the device being **characterized in that** the actuator rod (32) is secured directly to the support (30).

2. A device according to claim 1, **characterized in that** the first element (16) is constrained to rotate with a link part (26A, 26B) having a pin-receiving hole (26C) in which the pin (28) is engaged, and **in that** the activation means (56) are suitable for causing the pin (28) to move in said pin-receiving hole (26C) until it projects beyond it and engages in the receiver cavity (40A).

3. A device according to claim 2, **characterized in that** it includes return means (52) suitable for returning the handle (10) in rotation so as to place the receiver cavity (40A) and the pin-receiving hole (26C) facing each other parallel to the axis of rotation (A).

4. A device according to claim 2 or claim 3, **characterized in that** the link part (26A, 26B) is in the form of a bell, having an internal housing in which there are arranged the support (30) and an end wall (26") provided with the pin-receiving hole (26C).

5. A device according to claim 4, **characterized in that** it includes return means (36) suitable for continuously urging the support (30) away from the end wall (26").

6. A device according to any one of claims 2 to 5, **characterized in that** the receiver part (40) is formed in a transverse wall portion of a receiver bushing (42) that surrounds the link part.

7. A device according to any one of claims 1 to 6, **characterized in that** it includes a plurality of pins (28) distributed angularly around the axis of rotation (A).

8. A device according to any one of claims 1 to 7, **characterized in that** the activation means comprise an electromagnet (56) housed in the handle (10).

9. A device according to claim 8, **characterized in that** the electromagnet (56) includes a movable actuation portion (56A) constrained to move axially with the actuator rod (32) and urged continuously by the return means (60) into a position in which the pin (28) is deactivated.

10. A device according to any one of claims 1 to 9, **characterized in that** the first element, with which the pin (28) is constrained in rotation, is the control spindle (16), while the second element, with which the receiver part (40) is constrained in rotation, is the handle (10).

11. A device according to any one of claims 1 to 10, **characterized in that** it includes an additional handle (12) suitable for being placed on the other side of the door that is remote from the handle (10), a base (72) that is suitable for being fastened to the door on the same side as said additional handle (12) and presenting a sleeve portion (72B) in which one end (16") of the control spindle (16) is accessible, a thrust member (90) having one end engaged in said sleeve portion (72B), and means for urging the thrust member in axial thrust against said end (16") of the control spindle (16).

12. A device according to claim 11, **characterized in that** the means for urging the thrust member (90) in axial thrust against said end (16") of the control spindle (16) comprise a spring (92) arranged in the sleeve portion (72B).

13. A device for controlling the opening of a door and according to any preceding claim, the device being **characterized in that** the means (14) for inputting opening information are housed in the handle (10), and **in that** it further includes digital processor means (66A) for processing the opening authorization information, and suitable for validating the opening authorization information and suitable for controlling the activation means (56), when said information has been validated, to enable the door to be opened by actuating the handle (10), these processor means (66A) being housed in the handle (10), and an electrical power supply (64) housed in the handle (10) and suitable for powering the identification means (14) in order to input opening information, and suitable for powering the processor means (66A).

14. A device according to claim 13, **characterized in that** the processor means (66A) comprise means for storing at least one opening authorization and for comparing the opening authorization information with one or more stored opening authorizations.

15. A device according to claim 13 or claim 14, **characterized in that** means (66B) for communication between the digital processor means (66A) and a control computer are housed in the handle (10) and communicate with the control computer, in particular by waves, such as radio waves.
